# EUROPÄISCHE PATENTSCHRIFT

(11) **EP 2 226 580 B1**
(45) Veröffentlichungstag und Bekanntmachung des Hinweises auf die Patenterteilung: **17.06.2015**
(21) Anmeldenummer: 10001986.8
(22) Anmeldetag: 26.02.2010
(51) Int. Cl.: F24F 11/00, F24F 13/062, F24F 11/053

(54) **Luftauslass**
Air outlet
Sortie d'air

(30) Priorität: 03.03.2009 DE 102009011134
(43) Veröffentlichungstag der Anmeldung: 08.09.2010
(73) Patentinhaber: Schako Klima Luft Ferdinand Schad KG, 78600 Kolbingen (DE)
(72) Erfinder: Müller, Rainer, 78600 Kolbingen (DE)
(74) Vertreter: Weiss, Peter

(56) Entgegenhaltungen:
- DE-A1- 3 939 418
- GB-A- 2 277 374
- GB-A- 2 313 661
- US-A- 2 616 355
- US-A- 3 063 356
- US-B1- 6 176 777

## Beschreibung

Die vorliegende Erfindung betrifft einen Luftauslass nach dem Oberbegriff des Anspruchs 1.

### STAND DER TECHNIK

Derartige Luftauslässe sind in vielfältiger Form und Ausführung auf dem Markt bekannt und gebräuchlich. Allerdings hat sich erwiesen, dass in diesen Luftauslässen die Luftströmungen nur schwer kontrollierbar und keine gute Induktion der Luft in einem Raum ermöglicht ist. Besonders die unterschiedlichen Strömungseigenschaften von kalter und warmer Luft stellen dabei eine Herausforderung dar.

Um ein Einbringen von Luft in einen Raum zu verbessern, zeigt die EP 0 816 773 B1 einen diffusorartig gewölbten Auslassstutzen in den ein Luftführungsstutzen eingesetzt ist. Um die Luft möglichst tief in den Raum einbringen zu können, ist dem Luftführungsstutzen ein Weitwurfetement zugeordnet. Zur Regulierung des Lufteinlasses kann der Luftführungsstutzen in unterschiedlichen Höhen stufenlos verstellbar angeordnet sein. Damit eignet sich diese Anordnung gut, um warme Luft tief in einen Raum einzubringen. Kalte Luft wird allerdings auch tief in den Raum eingebracht und kann nicht, wie für eine Belüftung des ganzen Raumes wichtig, zuerst entlang der Decke geleitet werden, bevor sie nach unten fällt. Durch die Verstellung des Luftführungsstutzens ist nur die Einbringtiefe, nicht aber die Strömungsrichtung steuerbar.

Die US 3 063 356 A offenbart eine Belüftungsvorrichtung mit einem Diffuser zur Optimierung der Einbringung von Luftmassen unterschiedlicher Temperaturen in einen Raum.

Die US 2 616 355 A offenbart eine verstellbare Belüftungsvorrichtung mit mehreren konzentrischen Kegelelementen.

Die GB 2 313 661 offenbart eine Belüftungsvorrichtung mit Luftleitschaufeln und ein Verfahren zum Einstellen einer Belüftungsvorrichtung.

Die DE 39 39 418 A1 offenbart eine Luftauslassvorrichtung zur Belüftung von Räumen mit einem Kranz von Luftleitschaufeln.

Die GB 2 277 374 A offenbart eine temperaturgesteuerte Belüftungsvorrichtung mit einer auf einer Nabe aufgesetzten Luftumlenkung.

Die US 6 176 777 B1 offenbart einen selbstregulierenden Diffuser für Klimaanlagensysteme mit einem inneren und einem äusseren Kegelelement.

### AUFGABE

Aufgabe der vorliegenden Erfindung ist es, einen Luftauslass zu schaffen, mit dem kalte und warme Luft so in einen Raum geleitet werden kann, dass dieser optimal belüftet ist.

### LÖSUNG DER AUFGABE

Zur Lösung der Aufgabe führen die Merkmale des Patentanspruchs 1.

Das bedeutet, dass zwischen dem Rahmen und dem Auslassstutzen ein in seiner Grösse veränderbarer Spalt gebildet wird. Ist der Spalt gross, kann die Luft durch den Auslassstutzen ausströmen, wird dann aber an dem umlaufenden Rahmen nach unten in den Raum abgelenkt. Das bedeutet, dass diese Luft tief in den Raum eindringt. Wird dagegen der Spalt verkleinert, strömt die Luft mehr seitlich aus und kann sich an einer Decke entlang verbreiten und dann nach unten sinken. So werden Zugerscheinungen beim Einbringen von kalter Luft vermieden.

Bei einem bevorzugten Luftauslass ist der Auslassstutzen gegenüber dem Rahmen drehbar gelagert. Dazu ist der Auslassstutzen in einer oder mehreren Kulissen geführt. Die Kulissen können direkt in den Rahmen oder in Winkelstücke, die dem Rahmen oder aber auch einer Zimmerdecke od. dgl. zugeordnet sind, eingebracht sein. Denkbar ist auch die Einformung von den Kulissen in einen Ring, der den Auslassstutzen umgibt.

Der Auslassstutzen weist Führungselemente vorzugsweise mit einer gleitfähigen Beschichtung auf, die mit der oder den Kulisse/n zusammenwirken und in dieser bzw. diesen laufen. Dazu sind die Kulissen so ausgebildet, dass sich bei einer Drehbewegung automatisch eine Ab- oder Aufwärtsbewegung in Strömungsrichtung ergibt. Erfindungsgemäss sind also mehrere schlitzförmige Kulissen schräg angeordnet oder ein Ring bzw. eine Spirale im Umfang des Randes denkbar.

Im Auslassstutzen ist bevorzugt ein weiterer Luftführungsstutzen angeordnet. Dieser kann dem Rahmen zugeordnet und mit diesem fest verbunden sein, dann bewegt sich der Luftführungsstutzen bei einer Drehung des Auslassstutzens nicht mit diesem mit, sondern bleibt an seiner Position.

Eie weitere Möglichkeit ist, dass der Luftführungsstutzen dem Auslassstutzen zugeordnet ist und dessen Bewegung gegenüber dem Rahmen in Strömungsrichtung mitmacht. Dies ist vom jeweiligen Anwendungsfall des Luftauslasses abhängig. Beide Zuordnungsmöglichkeiten sollen vom Erfindungsgedanken umfasst sein.

Die Bewegung des Auslassstutzens erfolgt über einen Antrieb. Dabei wird als Antrieb für die Drehbewegung des Auslassstutzens ein Thermomotor eingesetzt. Dieser weist ein Dehnstoffelement auf, das sich bei Wärme ausdehnt. In den Luftauslass soll der Thermomotor so eingebunden sein, dass die warme und/oder kalte vorbeiströmende Luft zur Ansteuerung des Motors verwendet werden kann. D.h. der Thermomotor stellt je nach Temperatur der vorbeiströmenden Luft den Auslassstutzen in die gewünschte Höhe. Denkbar ist aber auch, dass Temperaturfühler verwendet werden, die je nach Temperatur der in den Raum einzubringenden Luft einen Elektro-, hydraulischen oder pneumatischen Antrieb ansteuern. Natürlich wird vom Erfindungsgedanken auch die manuelle Verstellung umfasst.

### FIGURENBESCHREIBUNG

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- **Figur 1**: einen Querschnitt eines erfindungsgemässen Luftauslasses;
- **Figur 2**: eine Seitenansicht in Blickrichtung x des Luftauslasses gemäss Figur 1;
- **Figur 3**: eine schematische Draufsicht eines weiteren Ausführungsbeispiels des erfindungsgemässen Luftauslasses.

Figur 1 zeigt einen erfindungsgemässen Luftauslass 1. Dieser weist einen diffusorartig gewölbten Auslassstutzen 2 mit einer Mittelachse 9, einen Rahmen 3 und einen Luftführungsstutzen 4 auf. Der Rahmen 3 ist im vorliegenden Ausführungsbeispiel gemäss Figur 1 als Ring, der den Auslassstutzen 2 umschliesst, ausgebildet und in eine nicht dargestellte Öffnung in einer Zimmerdecke eingebracht. Diese Öffnung ist zum Raum hin mir einer Luftauslassplatte 5 abgedeckt.

Am Luftauslassstutzen 2 sind Bolzen 6.1 bis 6.4, wie auch in Figur 3 gezeigt, angeordnet. Deren Oberfläche ist mit einer gleitfähigen Schicht, vorzugsweise Kunststoff, versehen.

In den Rahmen 3 sind insgesamt vier Kulissen 7 eingebracht. Diese sind, wie in Figur 2 beispielhaft für eine Kulisse 7 gezeigt, als Schlitze, die in einem Winkel α von ca. 45° in den Rahmen 3 eingebracht sind, ausgeführt. Die Kulissen weisen eine Breite b auf, die einem Durchmesser d der Bolzen 6.1 bis 6.4 entspricht. Die Kulisse 7 erstreckt sich von einer Unterkante 8 des Randes 3 über ca. 2/3 des Randes 3.

Wie in Figur 3 schematisch dargestellt, sind jeweils zwei Bolzen 6.1 und 6.3 und 6.2 und 6.4 gegenüberliegend am äusseren Umfang des Auslassstutzens 2 angeordnet. Dazu korrespondierend sind die vier Kulissen ebenfalls paarweise gegenüberliegend vorgesehen und zwar in diesem Ausführungsbeispiel in jeweils einem Winkel 10.1 bis 10.4.

Der Auslassstutzen 2 ist über seine Bolzen 6.1 bis 6.4, die in den Kulissen laufen, dem Rahmen 3 zugeordnet und mit diesem verbunden.

Im vorliegenden Ausführungsbeispiel ist der Luftführungsstutzen 4 am Rahmen 3 mit nicht dargestellten Bügeln festgelegt.

Die Funktionsweise der vorliegenden Erfindung ist folgende:

Figur 1 zeigt den Luftauslass 1 mit einem hochgestellten Auslassstutzen 2. Diese Position dient vorzugsweise dazu, warme Luft in einen Raum einzubringen. Geführt durch eine Innenseite des Auslassstutzen 2 und eine Aussenseite des Luftführungsstutzen 4 aber umgelenkt durch den Rahmen 3 wird warme Luft vertikal in Pfeilrichtung P tief in den Raum eingeführt.

Im Gegensatz dazu soll kalte Luft solange wie möglich entlang einer nicht dargestellten Zimmerdecke geführt werden, bevor sie nach unten in den Raum fällt. Deshalb wird zum Einbringen von kalter Luft der Auslassstutzen 2 in Pfeilrichtung K nach unten verstellt. Dadurch rücken der Auslassstutzen 2 und der Luftführungsstutzen 4 näher zusammen. Da beide sich aber diffusorartig nach aussen erweitern, wird auch der Luftstrom nach aussen gelenkt und an der Decke entlang geführt, bevor er nach unten absinkt.

Um den Auslassstutzen 2 in Pfeilrichtung K in die untere Position zu verstellen, muss er um seine Mittelachse 9 gedreht werden. Durch diese Drehbewegung schraubt sich der Auslassstutzen 2 mit seinen Bolzen 6.1 bis 6.4 entlang den Kulissen 7 und bewegt sich in Pfeilrichtung K nach unten. Dabei ist der nach unten zurückgelegte Weg direkt proportional zum Winkel der Drehung in Abhängigkeit von der Neigung des Winkels α der Kulisse 7.

Die Drehbewegung kann entweder manuell oder motorisch ausgeführt werden.

Um den Auslassstutzen 2 wieder nach oben zu stellen, erfolgt die Drehbewegung des Auslassstutzens 2 in die andere Richtung um die Mittelachse 9.

**Bezugszeichenliste**

| | | | | | |
|---|---|---|---|---|---|
| 1 | Luftauslass | 34 | | 67 | |
| 2 | Auslassstutzen | 35 | | 68 | |
| 3 | Rahmen | 36 | | 69 | |
| 4 | Luftführungsstutzen | 37 | | 70 | |
| 5 | Luftauslassplatte | 38 | | 71 | |
| 6 | Bolzen | 39 | | 72 | |
| 7 | Kulisse | 40 | | 73 | |
| 8 | Unterkante | 41 | | 74 | |
| 9 | Mittelachse | 42 | | 75 | |
| 10 | Winkel | 43 | | 76 | |
| 11 | | 44 | | 77 | |
| 12 | | 45 | | 78 | |
| 13 | | 46 | | 79 | |
| 14 | | 47 | | x | Blickrichtung |
| 15 | | 48 | | α | Winkel |
| 16 | | 49 | | B | Breite |
| 17 | | 50 | | D | Durchmesser |
| 18 | | 51 | | P | Pfeil |
| 19 | | 52 | | K | Pfeil |
| 20 | | 53 | | | |
| 21 | | 54 | | | |
| 22 | | 55 | | | |
| 23 | | 56 | | | |
| 24 | | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Luftauslass zum Einbringen von warmer und/oder kalter Luft in einen Raum mit einem Auslassstutzen (2), der von einem Rahmen (3) umgeben ist,
wobei der Auslassstutzen (2) gegenüber dem Rahmen (3) so weit in Strömungsrichtung (K) bewegbar ist, dass der Rahmeil (3) bei hochgestelltem Auslassstutzen (2) die aus dem Auslassstutzen ausströmende Luft in Pfeilrichtung (P) umlenkt,
wobei der Auslassstutzen (2) in wenigstens einer Kulisse (7) führbar ist, wobei jeweils zwei sich gegenüberliegende Kulissen (7) vorgesehen sind,
wobei die Kulisse (7) dem Rahmen (3) zugeordnet ist,
wobei die Kulisse (7) aus einem Winkel (α) besteht, die einen Schrägschlitz aufweist,
wobei der Auslassstutzen (2) gegenüber dem Rahmen (3) drehbar ist wobei die Kulissen (7) so ausgebildet sind, dass sich bei einer Drehbewegung automatisch eine Ab- oder Aufwärtsbewegung des Auslassstutzens (2) in Strömungsrichtung (K) ergibt,
wobei die Bewegung des Auslassstutzens (2) und/oder Luftführungsstutzens (4) motorisoh erfolgt.
**dadurch gekennzeichnet,**
**dass** die Bewegung thermomotorisch erfolgt.

2. Luftauslass nach Anspruch 1, **dadurch gekennzeichnet, dass** der Auslassstutzen (2) zumindest ein Führungselement (6.1 - 6.4) aufweist, welches mit der zumindest einen Kulisse (7) zusammenwirkt.

3. Luftauslass nach Anspruch 2, **dadurch gekennzeichnet, dass** das Führungselement ein Bolzen (6.1 - 6.4) ist, der von einem Kunststoff ummantelt ist.

4. Luftauslass nach wenigstens einem der Ansprüche 1 bis 3, **dadurch gekennzeichnet, dass** dem Auslassstutzen (2) eine Luftauslassplatte (5) zugeordnet ist.

5. Luftauslass nach wenigstens einem der Ansprüche 1 bis 4, **dadurch gekennzeichnet, dass** in dem Auslassstutzen (2) ein Luftführungsstutzen (4) angeordnet ist.

6. Luftauslass nach Anspruch 5, **dadurch gekennzeichnet, dass** der Luftführungsstutzen (4) abhängig oder unabhängig vom Auslassstutzen (2) in Strömungsrichtung (K) bewegbar ist.

7. Luftauslass nach Anspruch 1-6, **dadurch gekennzeichnet, dass** der Thermoantrieb durch die Temperatur der einströmenden Luft ansteuerbar ist.

## Claims

1. An air outlet for introducing warm and/or cold air into a room with an outlet branch (2) which is surrounded by a frame (3),
wherein the outlet branch (2) is movable so far in the direction of flow (K) relative to the frame (3) that the frame (3), when the outlet branch (2) is upright, deflects the air flowing out of the outlet branch in the direction of the arrow (P),
wherein the outlet branch (2) can be guided in at least one slotted link (7),
wherein two opposing slotted links (7) are provided in each case,
wherein the slotted link (7) is associated with the frame (3),
wherein the slotted link (7) consists of an angle (α) which has an oblique slot,
wherein the outlet branch (2) is rotatable relative to the frame (3)
wherein the slotted links (7) are designed such that upon a rotary movement a downward or upward movement of the outlet branch (2) in the direction of flow (K) is automatically yielded,
wherein the movement of the outlet branch (2) and/or air guidance branch (4) takes place by a motor,
**characterised in that**
the movement takes place by means of a thermomotor.

2. An air outlet according to Claim 1, **characterised in that** the outlet branch (2) has at least one guide element (6.1 - 6.4) which cooperates with the at least one slotted link (7).

3. An air outlet according to Claim 2, **characterised in that** the guide element is a bolt (6.1 - 6.4) which is encased by a plastics material.

4. An air outlet according to at least one of Claims 1 to 3, **characterised in that** an air outlet plate (5) is associated with the outlet branch (2).

5. An air outlet according to at least one of Claims 1 to 4, **characterised in that** an air guidance branch (4) is arranged in the outlet branch (2).

6. An air outlet according to Claim 5, **characterised in that** the air guidance branch (4) is movable in the direction of flow (K) dependent on or independent of the outlet branch (2).

7. An air outlet according to Claims 1 - 6, **characterised in that** the thermal drive can be controlled by the temperature of the air flowing in.

## Revendications

1. Sortie d'air pour l'introduction d'air chaud et/ou froid dans un local avec une tubulure de sortie (2) qui est entourée d'un cadre (3),
dans lequel la tubulure de sortie (2) est déplaçable par rapport au cadre (3) dans la direction de circulation (K) dans une mesure telle que, à tubulure de sortie (2) relevée, le cadre (3) dévie l'air sortant dans la direction de la flèche (P),
dans lequel la tubulure de sortie (2) peut être guidée dans au moins une coulisse (7), dans lequel il est chaque fois prévu deux coulisses (7) opposées,
dans lequel la coulisse (7) est associée au cadre (3),
dans lequel la coulisse (7) consiste en une équerre (α) présentant une fente oblique,
dans lequel la tubulure de sortie (2) peut tourner par rapport au cadre (3), dans lequel les coulisses (7) sont réalisées de sorte qu'il résulte automatiquement, lors d'un mouvement de rotation, un déplacement vers le bas ou le haut de la tubulure de sortie (2) dans la direction de circulation (K),
dans lequel le déplacement de la tubulure de sortie (2) et/ou de la tubulure de guidage d'air (4) a lieu de manière motorisée,
**caractérisée en ce**
**que** le déplacement a lieu par moteur thermique.

2. Sortie d'air selon la revendication 1, **caractérisée en ce que** la tubulure de sortie (2) présente au moins un élément de guidage (6.1 à 6.4) qui coopère avec l'au moins une coulisse (7).

3. Sortie d'air selon la revendication 2, **caractérisée en ce que** l'élément de guidage est un boulon (6.1 à 6.4) qui est entouré d'une gaine en matière plastique.

4. Sortie d'air selon au moins l'une des revendications 1 à 3, **caractérisée en ce qu'**à la tubulure de sortie (2) est associée une tubulure de guidage d'air (5).

5. Sortie d'air selon au moins l'une des revendications 1 à 4, **caractérisée en ce que** dans la tubulure de sortie (2) est disposée une tubulure de guidage d'air (4).

6. Sortie d'air selon la revendication 5, **caractérisée en ce que** la tubulure de guidage d'air (4) est déplaçable dans la direction de circulation (K) de manière dépendante ou indépendante de la tubulure de sortie (2).

7. Sortie d'air selon la revendication 1 à 6, **caractérisée en ce que** l'entraînement thermique est actionnable par la température de l'air entrant.
